# DEMANDE DE BREVET EUROPEEN

(11) **EP 0 453 431 A1**
(43) Date de publication de la demande: **23.10.1991**
(21) Numéro de dépôt: 91870057.6
(22) Date de dépôt: 08.04.1991
(51) Int. Cl.: F27D 3/02

(54) **Isolation de conduits réfrigérants de four à brames**

(30) Priorité: 13.04.1990 BE 9000422
(71) Demandeur: RECHERCHES ET DEVELOPPEMENTS DESAAR, société anonyme, 4330 Grâce-Hollogne (BE)
(72) Inventeur: Desaar, René, B-4460 Grâce-Hollogne (BE)
(74) Mandataire: Van Malderen, Michel

(57) **Abrégé**

Isolation de conduits réfrigérants de fours composée de modules préfabriqués qui comportent une armature de support (11) qui se compose d'au moins deux éléments métalliques courbés (15) susceptibles d'enlacer le ou les conduits caloporteurs à isoler (19) à distance de celle-ci, et ouvrables à la manière d'une pince et verrouillables, éléments (15) reliés entre eux par des entretoises (13) empilés sur les entretoises (21) entre deux éléments métalliques courbés (15).

## Description

### Objet de l'invention

La présente invention est relative à l'isolation notamment de tubes chenets utilisés dans les fours à brames, qui sont utilisés pour porter des lopins de métal à température adéquate pour un laminage ultérieur.

Ces fours comportent généralement de grandes longueurs de tubes appelés couramment tubes chenets qui sont destinés à refroidir les systèmes transportant les matières à réchauffer et qui sont isolés par des matières réfractaires afin d'éviter un réchauffement par rayonnement.

### Etat de la technique

En général, lesdits tubes chenets sont revêtus d'une couche de béton réfractaire qui est accrochée aux tubes via des tétons soudés sur la paroi des tubes.

L'inconvénient de ces agencements réside dans le fait qu'en cas de remplacement de l'isolant réfractaire, il y a lieu de casser l'enveloppe de béton. Il en résulte également un endommagement non négligeable des tubes. Par ailleurs, des tétons sont arrachés des tubes et doivent être remplacés et soudés sur les tubes. Il s'ensuit qu'après plusieurs remplacements successifs, les tubes chenets sont fortement endommagés et que certains tronçons au moins doivent être remplacés. On comprend aisément que ces opérations sont onéreuses. Par ailleurs, elles exigent un arrêt du four pendant une période prolongée, ce qui signifie une perte non négligeable pour l'exploitant.

On a également proposé d'utiliser des coquilles préfabriquées en béton réfractaire comportant des perçages destinés au logement des tétons de retenue. Ceux-ci sont soudés sur les tubes chenets après positionnement des coquilles afin d'éviter les problèmes de positionnement des coquilles par rapport auxdits tétons. Dans ce cas, on rencontre toutefois des difficultés lors de la soudure desdits tétons. Par ailleurs, lors du démontage il y a lieu de désolidariser les tétons pour les ressouder ensuite.

Comme précédemment, après plusieurs opérations de remplacement successives, les tubes chenets sont endommagés à un degré tel qu'ils doivent être remplacés.

### Buts de l'invention

La présente invention vise à remédier aux difficultés susmentionnées en fournissant une isolation qui est aisément remplaçable sans causer de dommage sensible aux tubes chenets.

L'invention cherche plus particulièrement à fournir une isolation qui peut être agencée sur les tubes chenets, sans devoir faire appel à des tétons de retenue, de telle sorte que les tubes chenets ne doivent plus être remplacés à relativement courte échéance évitant ainsi des arrêts de l'installation.

### Eléments essentiels de l'invention

Conformément à la présente invention l'isolation de conduits caloporteurs se compose de modules préfabriqués qui comportent une armature de support qui se compose d'au moins deux éléments métalliques courbés susceptibles d'enlacer le ou les conduits caloporteurs à isoler, à distance de ceux-ci, et ouvrables à la manière d'une pince et verrouillables, éléments reliés entre eux par des entretoises, ainsi que des éléments en fibres céramiques ou analogue empilés sur les entretoises, entre deux éléments métalliques courbés.

Les modules conformes à l'invention peuvent être agencés l'un à la suite de l'autre sur les conduits caloporteurs comme les tubes chenets de fours à brames. Ils peuvent être fabriqués préalablement en atelier et ensuite être amenés sur les lieux. On comprend aisément que le montage et/ou le démontage des modules du type susmentionné qui peuvent être ouverts à la manière d'une pince est sensiblement plus rapide que l'abattage du revêtement en béton réfractaire et le dépôt d'un nouveau béton réfractaire après soudage éventuel de nouveaux tenons. Alors que dans le cas d'une installation de tubes chenets de type connu, une réfection de l'isolation exigeait 15 jours de travail pour deux hommes, une réfection faisant appel aux modules de l'invention exige à peine 1 jour de travail pour deux hommes. Le gain est donc particulièrement important. Par ailleurs, l'économie qui est due au fait que les tubes chenets ne requièrent plus de remplacement à échéance relativement courte est également importante.

Selon une première variante, les éléments métalliques courbés sont constitués par deux mâchoires opposées articulées entre elles et verrouillables l'une par rapport à l'autre en une zone située approximativement en face de l'articulation. Cette articulation peut consister en un pivot ou en un verrou reliant les deux mâchoires entre elles tout en permettant un mouvement de l'une par rapport à l'autre.

Selon une autre forme d'exécution, les éléments métalliques courbés sont constitués par un seul profilé ou tige pliée, en un métal faisant ressort, dont les deux extrémités sont reliées par un organe de verrouillage.

Les éléments en fibres céramiques ont avantageusement la forme d'un secteur annulaire et sont empilés sur les entretoises et avantageusement comprimés.

Dans le cas où les fibres céramiques n'enveloppent pas la totalité de la surface des conduits à revêtir, on peut combler les évidements ainsi créées selon un angle de couverture allant jusqu'à 180°C par du béton réfractaire. Par ailleurs, il est avantageux de prévoir une coiffe en béton réfractaire afin de constituer un bouclier résistant aux projections et chutes de particules chaudes provenant des brames du four. Le béton réfractaire peut être appliqué sur le tube à protéger éventuellement par l'intermédiaire d'une couche en fibres céramiques.

Dans le cas particulier des tubes chenets, les supports de tubes également dénommés têtes de quille peuvent être enrobés de manière analogue.

Selon une forme d'exécution particulière, les modules peuvent envelopper un seul conduit caloporteur. Selon une variante, les modules de l'invention peuvent envelopper au moins deux conduits essentiellement parallèles.

### Brève description des figures

La présente invention est décrite plus en détail ci-dessous à l'appui des dessins dans lesquels:
- la figure 1 est une vue de face d'un module utilisé conformément à l'invention;
- la figure 2 est une vue latérale du module de la figure 1;
- les figures 3 et 4 sont des vues de face d'autres formes d'exécution de modules conformes à l'invention; et
- les figures 5 et 7 représentent des garnissages de tubes de chenets doubles.

### Description détaillée de formes d'exécution préférées

Conformément à la présente invention, on utilise pour l'isolation de conduits caloporteurs, tels que des tubes chenets, des modules qui comportent, selon la forme d'exécution représentées aux figures 1 et 2, une structure de support métallique 11 et des éléments en fibres céramiques 13 empilés.

La structure de support se compose d'au moins deux éléments métalliques courbés 15 et 17 susceptibles d'enlacer le tube chenet 19. Ces deux éléments métalliques 15 et 17 sont agencés de manière à être ouvrables et verrouillables et sont reliés entre eux par des entretoises 21 solidaires desdits éléments courbés ouvrables à la manière d'une pince.

A la figure 1, l'ouverture du module peut s'effectuer grâce à l'utilisation de deux verrous 23 et 25 qui relient les deux mâchoires 15′ et 15˝ (17′et 17˝) entre elles. Lors du montage du module concerné, les deux demi-coquilles peuvent être rapprochées et reliées entre elles par un premier verrou 23 par exemple qui constitue un pivot autour duquel peuvent pivoter les coquilles jusqu'à fermeture du verrou 25.

Avantageusement, le verrou consiste en une plaquette dont une extrémité est reliée de manière pivotable à une extrémité 27 de l'élément métallique courbé et dont l'autre extrémité est munie d'une encoche 29 pouvant recevoir un téton solidaire de l'autre extrémité de l'élément métallique courbé.

En vue de la fabrication d'un module, on assemble les entretoises 21 à un élément métallique courbé, on empile des éléments en fibres céramiques, on les comprime et on assemble ensuite, éventuellement par soudage, le second élément métallique. On peut prévoir des éléments en fibres céramiques la en forme de croissant comme représenté à la figure 1 ou en forme de secteurs annulaires juxtaposés.

L'évidement 31 dans la matière céramique peut ensuite être comblé par du béton réfractaire de manière à former un bouclier de protection dépassant éventuellement de chaque côté. La pose de ce béton réfractaire n'exige toutefois plus de tenon soudé au tube chenet.

A la figure 3, on a représenté une autre forme d'exécution comportant, dans la zone opposée au moyen de verrouillage 25, une articulation 33 qui permet l'ouverture et la fermeture de l'isolation à la manière d'une pince. Dans ce cas, la coiffe en béton réfractaire est plus importante sans toutefois exiger de téton de retenue.

Dans la forme d'exécution de la figure 4, aucune articulation n'est prévue en face de l'organe de verrouillage, mais l'élément métallique courbé 11 est constitué d'une seule pièce en un acier ressort qui permet l'ouverture et la fermeture à la manière d'une pince et dont les extrémités sont reliées par un organe de verrouillage 25. L'organe de verrouillage représenté consiste en un ou plusieurs ensembles boulon-écrou serrant deux pattes liées aux entretoises 21 et pouvant éventuellement coulisser sur celles-ci afin de permettre un positionnement adéquat des organes de verrouillage par rapport aux plats et aux têtes de quille par exemple.

Les formes d'exécution représentées dans les figures 5 à 7 sont des variantes des figures 1, 3 et 4, dans lesquelles l'isolation enveloppe deux tubes chenets parallèles 19 et 20.

Il est bien évident que les têtes de quille peuvent être isolées de manière analogue. Les diverses formes d'exécution sont choisies en fonction de l'encombrement local et de l'accessibilité des tubes existants à revêtir.

La présente invention n'est bien entendu pas limitée à la description ci-dessus mais s'étend au cadre défini par les revendications.

## Revendications

1. Isolation de conduits réfrigérants de fours composée de modules préfabriqués qui comportent une armature de support (11) qui se compose d'au moins deux éléments métalliques courbés (15, 17) susceptibles d'enlacer le ou les conduits réfrigérants à isoler (19) à distance de celle-ci, et ouvrables à la manière d'une pince et verrouillables; éléments (15, 17) reliés entre eux par des entretoises (21) ainsi que des éléments en fibres céramiques (13) ou analogue empilés sur les entretoises (21) entre deux éléments métalliques courbés (15, 17).

2. Isolation selon la revendication 1 caractérisée en ce que les éléments métalliques courbés (15, 17) sont constitués par deux mâchoires (15′, 15˝) opposées articulées entre elles et verrouillables l'une par rapport à l'autre en une zone située approximativement en face de l'articulation.

3. Isolation selon la revendication 1 ou 2 caractérisée en ce que l'articulation consiste en un pivot (33) ou en un verrou (23) reliant les deux mâchoires (15′, 15˝) entre elles.

4. Isolation selon la revendication 1 ou 2 caractérisée en ce que les éléments métalliques courbés (15, 17) sont constitués par un seul profilé courbé dont les deux extrémités sont reliées par un organe de verrouillage (25).

5. Isolation selon l'une quelconque des revendications précédentes caractérisée en ce que les éléments en fibres céramiques ou analogue ont la forme d'un secteur annulaire ou de plusieurs secteurs annulaires juxtaposés et sont empilées sur les entretoises (21) et, éventuellement comprimées.

6. Isolation selon l'une quelconque des revendications précédentes caractérisée en ce que la zone d'articulation et/ou la zone comportant l'organe de verrouillage (25) est revêtue par du béton réfractaire appliqué sur le tube éventuellement par l'intermédiaire d'une couche en fibres céramiques.

7. Isolation selon l'une quelconque des revendications précédentes caractérisée en ce que l'organe de verrouillage consiste en une plaquette dont une extrémité est reliée de manière pivotable à une extrémité (27) de l'élément métallique courbé et dont l'autre extrémité est munie d'une encoche 29 destinée à recevoir un téton solidaire de l'autre extrémité de l'élément métallique courbé.

8. Isolation selon l'une quelconque des revendications 1 à 6 caractérisée en ce que l'organe de verrouillage consiste en au moins un ensemble boulon-écrou serrant deux pattes liées aux entretoises (21) éventuellement de manière à pouvoir coulisser sur celles-ci.
